# EUROPÄISCHE PATENTSCHRIFT

(11) **EP 1 615 021 B1**
(45) Veröffentlichungstag und Bekanntmachung des Hinweises auf die Patenterteilung: **12.09.2012**
(21) Anmeldenummer: 05090208.9
(22) Anmeldetag: 07.07.2005
(51) Int. Cl.: G01N 27/22, G01N 27/414, G08B 17/117

(54) **Wasserstoffsensor und dessen Verwendung**
Hydrogen sensor and use thereof
Capteurd'hydrogène et son utilisation

(30) Priorität: 07.07.2004 DE 102004033597; 26.08.2004 US 651466 P
(43) Veröffentlichungstag der Anmeldung: 11.01.2006
(73) Patentinhaber: Moritz, Werner, 14552 Michendorf OT Wildenbruch (DE)
(72) Erfinder: Moritz, Werner, Dr. sc. nat, 14129 Berlin (DE); Szeponik, Jan, Dr., 13187 Berlin (DE)
(74) Vertreter: Ziebig, Marlene

(56) Entgegenhaltungen:
- DD-A5- 294 797
- US-A- 4 795 968
- US-A- 4 836 012
- US-A- 5 856 780
- MORITZ W ET AL: "All solid state room temperature hydrogen sensor" MEET. ABSTR.; MEETING ABSTRACTS; 2004 JOINT INTERNATIONAL MEETING - 206TH MEETING OF THE ELECTROCHEMICAL SOCIETY/2004 FALL MEETING OF THE ELECTROCHEMICAL SOCIETY OF JAPAN, MA 2004-02 2004, 2004, Seite 2564, XP009055091
- BARTHOLOMAUS L ET AL: "Semiconductor sensors for fluorine detection - optimization for low and high concentrations" SENSORS AND ACTUATORS B, ELSEVIER SEQUOIA S.A., LAUSANNE, CH, Bd. 65, Nr. 1-3, 30. Juni 2000 (2000-06-30), Seiten 270-272, XP004208656 ISSN: 0925-4005
- PATENT ABSTRACTS OF JAPAN Bd. 012, Nr. 125 (P-691), 19. April 1988 (1988-04-19) & JP 62 250352 A (SEITAI KINOU RIYOU KAGAKUHIN SHINSEIZOU GIJUTSU KENKYU KUMIAI), 31. Oktober 1987 (1987-10-31)
- W. MORITZ: 54 ANNUAL MEETING OF THE INFERNATIONAL SOCIETY OF ELECTROCHEMISTRY, 31 August 2003 (2003-08-31),

## Beschreibung

Die Erfindung betrifft einen hochsensitiven Wasserstoffsensor 1, der kostengünstig herstellbar ist und einen äußerst geringen Energieverbrauch aufweist, da er bei Raumtemperatur arbeitet. Der erfindungsgemäße Wasserstoffsensor 1 ist als Bestandteil eines Wasserstoffgasmelders unter anderem zur Branddetektion geeignet, da er die dabei auftretenden geringen Wasserstoffkonzentrationen zuverlässig misst und wesentlich früher Alarm auslöst als die bisher eingesetzten und bekannten optischen Rauchmeldesysteme. Er ist daneben selbstverständlich auch zur Prozesskontrolle in Industrieanlagen oder im Umweltschutz einsetzbar.

Gegenstand der Erfindung ist auch ein Verfahren zur Bestimmung der Wasserstoffkonzentration, bei dem der Wasserstoffsensor 1 als Gategebiet eines Feldeffekttransistors zum Einsatz kommt, als kapazitiver Halbleitersensor oder als Sensor auf Basis des Photoeffekts im Halbleiter.

Wasserstoff wird vielfältig angewendet und ist gleichzeitig durch seine Tendenz zur Explosionsfähigkeit gefährlich. Wasserstoff ist auch als ein zur Branddetektion geeignetes Gas bekannt (US 4,088,986 und 5,856,780).

Wasserstoffsensoren sind in vielfältigen Bauformen und mit verschiedensten Wirkprinzipien bekannt. Lundström beschrieb erstmals in Appl. Phys. Lett., 26(1975) 55-57 eine Metall/Isolator/Semiconductor (MIS) Struktur zum Wasserstoffnachweis. Der Sensor wird bei Temperaturen um 140 °C betrieben, während sein Verhalten bei Raumtemperatur instabil ist. Neben Si wurden auch andere Halbleiter genutzt, wie SiC oder GaN/AlGaN-Heterostrukturen bei Temperaturen von 400-600 °C. Die Mikrostrukturtechnik wurde genutzt, um die Sensoren mit Heizern zu kombinieren (US 6,265,222 und 6,596,236).

Nachteilig an all diesen Sensoren ist jedoch, dass sie eine erhöhte Betriebstemperatur von 140 °C bis über 600 °C erfordern.

Für viele potentielle Anwendungen ist der damit verbundene Energieverbrauch ein entscheidender Hinderungsgrund (batteriebetriebene Sensorsysteme, Überwachungsanlagen mit Stromausfallsicherung). Selbst bei zentralen Überwachungsanlagen ist der Stromverbrauch bekannter Brandgassensoren zu hoch, um den Betrieb mit einer Stromausfallsicherung zu ermöglichen, so dass sie nur in Spezialfällen eingesetzt werden konnten.

Brandmelder werden in den USA bereits in der Mehrzahl der Haushalte eingesetzt. Für Deutschland wird eine ähnliche Entwicklung vorhergesagt und auch eine gesetzliche Pflicht zur Installation in Privathaushalten diskutiert.

Die Schäden durch Brände sind sehr groß (jährlich 100 Tote, 10.000 Verletzte, 2 Mrd. € materieller Schaden). Durch eine frühzeitige und zuverlässige Warnung könnte diese Situation erheblich verbessert werden. Der hohe Strombedarf, der Preis, Querempfindlichkeiten und mangelnde Langzeitstabilität sind die Hauptprobleme, die die Einführung von Brandgassensoren verhindern.

Ein Wasserstoffsensor, der bei Raumtemperatur arbeitet, wird von W. Moritz et al. in dem Abstract zum "54 Annual Meeting of the International Society of Electrochemistry 31.08.-05.09.2003, Sao Pedro Brazil" beschrieben. Es handelt sich dabei um ein Halbleiterbauelement auf der Basis des Feldeffekts im Halbleiter, das aus einem Schichtsystem Si/SiO₂ / Si₃N₄ / LaF₃ / Pt besteht. Wenn sich nach einigen Tagen die Antwortzeit verlangsamt, wird der Sensor reaktiviert, indem das Platin als Widerstandsheizer genutzt wird. Es hat sich jedoch gezeigt, dass dieser Sensor für einen praktischen Einsatz ungeeignet ist, da er nicht stabil genug ist, d. h. eine Lebensdauer kleiner als 3 Monate hat, und sich seine Wasserstoffsensitivität mit einer Veränderung der relativen Luftfeuchtigkeit ändert. Auch kann eine untere Nachweisgrenze von 10ppm für bestimmte Belange bei der Schwellbrand- und Branddetektion noch nicht ausreichend sein.

Es war deshalb die Aufgabe der vorliegenden Erfindung, einen hochsensitiven und in der Sensitivität vom Grad der Luftfeuchtigkeit unabhängigen, stabil bei Raumtemperatur arbeitenden und langlebigen Wasserstoffgassensor zur Verfügung zu stellen, der auch zur Schwellbrand- und Branddetektion geeignet ist.

Die Aufgabe der Erfindung wird durch einen Wasserstoffsensor 1 gelöst, der ein Halbleiterbauelement ist und aus einem Schichtsystem Halbleiter 2 / Isolator 3 /Fluoridionenleiter 4 / Palladiumelektrode 5 und zweiter Elektrode 6 besteht und ein Heizelement aufweist. Der Wasserstoffsensor 1 stellt eine Dünnschichtstruktur dar, wobei die Isolatorschicht 3 auf dem Halbleitersubstrat 2, die Fluoridionenleiterschicht 4 auf der Isolatorschicht 3 und die Palladium elektrode 5 auf der Fluoridionenleiterschicht 4 aufgebracht sind und die zweite Elektrode 6 auf der Rückseite des Halbleitersubstrats 2 angeordnet ist, wobei die Palladiumelektrode 5 und/oder die zweite Elektrode 6 als Widerstandsheizelement ausgebildet sind und die Isolatopchicht aus der Schichtkembination SiO₂/Si₃N₄, aus Al₂O₃ oder aus Ta₂O₅ besteht.

Die Palladiumelektrode 5 und/oder die zweite Elektrode 6 weisen jeweils zwei temperaturstabile, elektrisch leitende Kontakte 8 und 7 auf, über welche durch Anlegen einer Spannung der Sensor 1 beheizt werden kann. In einer bevorzugten Ausführungsform wird der Sensor über die Palladiumelektrode 5 als Widerstandsheizer beheizt. Diese Heizung wird jedoch nur über eine lmpulssteuerung betrieben, die nicht zur Messung, sondern nur zur in größeren Abständen notwendigen Reaktivierung genutzt wird. Somit arbeitet der Sensor bei Raumtemperatur. Es hat sich überraschenderweise gezeigt, dass zur Reaktivierung der erfindungsgemäßen Sensorstruktur bereits Temperaturen unterhalb von 300 °C ausreichend sind, vorzugsweise Temperaturen von 110-280 °C. Die Reaktivierung ist im Abstand von bis zu 7 Tagen und für einen Zeitraum von 10 µs bis zu maximal 2 min notwendig.

Die Erfindung betrifft deshalb auch ein Verfahren zur Bestimmung der Wasserstoffkonzentration gemäß den Ansprüchen 15 und 16. Aus dieser Betriebsweise resultiert eine enorme Energieeinsparung gegenüber ständig beheizten Sensoren und solchen, die zur Messung periodisch beheizt werden müssen.

Der erfindungsgemäße Wasserstoffsensor 1 beinhaltet als Halbleitersubstrat 2 einen Siliciumeinkristall, GaAs oder amorphes Silicium, vorzugsweise einen Siliciumeinkristall.

Die Isolatorschicht 3 besteht vorzugsweise aus SiO₂/Si₃N₄. Die Schichtdicke der Isolatorschicht sollte von 30 nm bis 90 nm betragen. Für die Schichtkombination SiO₂ / Si₃N₄ ist das Verhältnis von ca. 40 nm/40 nm bevorzugt.

Die Fluoridionenleiterschicht 4 kann aus polykristallinem LaF₃, CaF₂ oder BaF₂ bestehen, vorzugsweise LaF₃. Die Dicke der Fluoridionenleiterschicht sollte von 15 nm bis 50 nm betragen. In diesem Bereich wurde ein günstiges Impedanzverhalten festgestellt.

Als zweite Elektrode 6 auf der Rückseite des Halbleitersubstrats 2 kommt vorzugsweise Aluminium, Platin oder Gold in Frage. Besonders bevorzugt ist Aluminium. Die Schichtdicke beträgt von 300 bis 2.000 nm, vorzugsweise ca. 500 nm.

Die Palladiumelektrode 5 besteht aus Palladium oder einer Legierung aus Pd mit Au, Ru, Ni, Fe, Co, Rh, Ir und/oder Ag. Die Elektrode 5 wird bevorzugt so aufgebracht, dass die Schichtdicke bis zu 60 nm beträgt und mittels einer Metallmaske eine bestimmte Fläche und Form vorgegeben werden. In einer bevorzugten Ausführungsform weist die Palladiumelektrode 5 zwei breitere Flächen im äußeren Bereich auf, die durch einen schmalen Streifen verbunden sind. Auf die zwei breiteren Flächen im äußeren Bereich sind die zwei Kontakte 8 aufgebracht.

In einer ganz bevorzugten Ausführungsform weist der Wasserstoffsensor 1 die Schichtstruktur Si/SiO₂/Si₃N₄/LaF₃/Pd auf.

Der Herstellung der erfindungsgemäßen Schichtstruktur erfolgt mit den dem Fachmann gut bekannten Methoden. So wird die Fluoridionenleiterschicht 4 auf den Isolator 3 z. B. durch thermisches Bedampfen im Hochvakuum oder HF-Sputtern aufgebracht.

Palladiumelektrode 5 und zweite Elektrode 6 können durch DC-Sputtern, thermisches Verdampfen oder Elektronenstrahlverdampfen aufgebracht werden.

Die Isolatorschicht 3 kann auf dem Halbleitersubstrat 2 in bekannter Weise, z. B. mittels chemischer Gasphasenabscheidung (chemical vapor deposition) abgeschieden werden, im Falle der bevorzugten Schichtkombination SiO₂/Si₃N₄ können beide Schichten so aufgebracht werden.

Überraschenderweise ist der beschriebene erfindungsgemäße Sensor 1 mit Palladiumelektrode 5 hochsensitiv und die Sensitivität ist im Gegensatz zu einem baugleichen Sensor mit Pt-Elektrode nicht von der Änderung der Luftfeuchtigkeit abhängig (vgl. Ausführungsbeispiel 5.). Die untere Nachweisgrenze des Sensors liegt bei ca. 2 ppm, so dass er hervorragend zur Messung äußerst geringer Wasserstoffkonzentrationen geeignet ist.

Gegenstand der Erfindung ist deshalb auch ein Wasserstoffgasmelder umfassend den beschriebenen Wasserstoffsensor 1, mindestens eine Spannungsversorgung, Mittel zur Messung der Kapazität, des Photostroms oder des Transistor-Drain/Source-Stromes des Wasserstoffsensors 1, Hard- und Software zur Kalkulation der Wasserstoffkonzentration und Mittel zur Alarmauslösung bei Wasserstoffgaskonzentrationen, die höher als die vorbestimmte Referenzkonzentration sind. Die Erfindung betrifft weiterhin einen Wasserstoffgasdetektor, der auch zur Wasserstoffmessung vorgesehen ist, aber keinen Alarm auslöst, d. h. die beschriebenen Mittel zur Alarmauslösung nicht umfasst, sondern z. B. per Computer online überwacht wird. D.h., dieser Wasserstoffgasdetektor umfasst den beschriebenen Wasserstoffsensor 1, mindestens eine Spannungsversorgung, Mittel zur Messung der Kapazität, des Photostroms oder des Transistor-Drain/Source-Stromes des Wasserstoffsensors (1) und Hard- und Software zur Kalkulation der Wasserstoffkonzentration.

Der erfindungsgemäße Wasserstoffsensor 1 kann in verschiedenen Ausführungsformen zum Einsatz kommen, nämlich als kapazitiver Halbleitersensor, als Gategebiet eines Feldeffekttransistors oder als Sensor auf Basis des Photoeffekts im Halbleiter.

Zur Erfassung der Kapazität enthalten Wasserstoffgasmelder und -detektor deshalb zum Beispiel einen Frequenzgenerator und einen AC-Messumwandler, zur Photostrommessung zusätzlich eine Photodiode und für den Transistor muss eine Konstantspannungsquelle vorhanden sein.

Als Mittel zur Signalkontrolle sind z. B. Differentialverstärker im Wasserstoffgasmelder und -detektor vorgesehen.

Die im Wasserstoffgasmelder und -detektor vorhandene Spannungsversorgung beinhaltet auch eine Spannungsversorgungskontrolle.

Als Mittel zur Alarmauslösung wird beispielsweise eine Komperatorschaltung mit einem festen Sollwert eingesetzt. Alternativ können auch intelligente Systeme genutzt werden, die die Abweichung von der langfristigen Signalentwicklung zur Alarmdefinition heranziehen.

Entsprechend den verschiedenen Anwendungsmöglichkeiten des Wasserstoffsensors 1 zur Signaldetektion sind Verfahren zur Bestimmung der Wasserstoffkonzentration gemäß den Ansprüchen 12 bis 14 Gegenstand der Erfindung.

Wird der Wasserstoffsensor 1 als kapazitiver Halbleitersensor eingesetzt, so erfolgt die Signaldetektion mittels der Hochfrequenz-Kapazitäts/Spannungsmessung (HF-CF-Messtechnik), wobei die Spannung zwischen der zweiten Elektrode 6 und der Palladiumelektrode 5 angelegt wird. Zusätzlich zur Gleichspannung wird eine Wechselspannung von beispielsweise 10 kHz eingekoppelt. Mit einem frequenzselektiven Detektor wird die Kapazität ausgelesen und aus der Steilheit der Kapazitäts/Spannungskurve eine Potentialänderung bei einer Konzentrationsänderung rückgerechnet.

Dient der Wasserstoffsensor 1 als Sensor auf Basis des Photoeffekts im Halbleiter, so wird moduliertes Laserlicht in den Halbleiter eingestrahlt und der resultierende Photostrom analog zur Kapazitätsmessung ausgewertet.

Dient der Wasserstoffsensor 1 als Gategebiet eines Feldeffekttransistors, so wird bei Anlegen einer konstanten Spannung an die Drain-/Sourceelektroden (zweite Elektrode 6 und Palladiumelektrode 5) die Änderung des Drain-/Source-Stromes ausgewertet.

Der erfindungsgemäße Wasserstoffsensor ist schematisch in Abb. 1 dargestellt, wobei in Abb. 1 bedeuten:
1 Wasserstoffsensor
2 Halbleitersubstrat
3 Isolator
4 Fluoridionenleiter
5 Palladiumelektrode
6 Zweite Elektrode
7 elektrisch leitende Kontakte
8 elektrisch leitende Kontakte

Abb. 2 zeigt nach Reaktivierung das Ansprechverhalten des erfindungsgemäßen Sensors aus Beispiel 2 auf verschiedene Wasserstoffkonzentrationen, Baseline-Konzentration 10 ppm, rechte Skala: Wasserstoffkonzentration in ppm.

Abb. 3 zeigt einen Vergleich des Sensorsignals des erfindungsgemäßen Sensors aus Beispiel 4a und dem Vergleichssensor aus Beispiel 4b ohne Fluoridionenleiterschicht; 20 ppmH₂.

Abb. 4a zeigt das Schema des Wasserstoffgasdetektors der Erfindung zur Messung des Drain-/Source-Stromes des Transistors (vgl. Beispiel 8 der Erfindung).

In Abb. 4a bedeutet:
- U_{G}: Gate-Spannungsquelle
- U_{DS}: Drain-/Source-Spannungsquelle
- A: Amperemeter

Abb. 4b zeigt das Schema des Wasserstoffgasdetektors der Erfindung zur Messung der Kapazität (vgl. Beispiel 9 der Erfindung).

In Abb. 4b bedeuten:
- U_{G}: Gate-Spannungsquelle
- U_{AC}: Wechselspannungsquelle
- C: Kapazitätsmesser

Abb. 4c zeigt das Schema des Wasserstoffgasdetektors der Erfindung zur Messung des Photostromes (vgl. Beispiel 10 der Erfindung).

In Fig. 4c bedeuten:
- U_{G}: Gate-Spannungsquelle
- A: Amperemeter

### Ausführungsbeispiele

### Beispiel 1

Ein Sensor aus einem Siliciumeinkristall mit einer 40 nm SiO₂-Schicht und einer weiteren 40 nm dicken Si₃N₄-Schicht wurde durch thermisches Bedampfen im Hochvakuum bei einer Abscheidungsgeschwindigkeit von 0,1 nm/s mit LaF₃ beschichtet. Die Schichtdicke der lonenleiterschicht betrug 40 nm. Durch DC-Sputtern wurde mit einer Depositionsrate von 1 nm/s eine weitere Schicht bestehend aus Pd bis zu einer Schichtdicke von 50 nm abgeschieden. Dabei wurde mit einer Metallmaske eine Pd-Fläche von 2 mm Durchmesser definiert. Ein Rückseitenkontakt wurde durch die Abscheidung von AI (500 nm) realisiert.

Der Sensor wurde mittels der Hochfrequenz-Kapazitäts-/Spannungsmessung charakterisiert. Beim Kontakt des Sensors mit synthetischer Luft unterschiedlichen Wasserstoffgehalts wurde bei Raumtemperatur eine Sensitivität von 62 mV/Ig P(H₂) gefunden.

### Beispiel 2

Der Sensor gemäß Beispiel 1 wurde nach 60 Tagen erneut wie oben vermessen. Es ergab sich nur noch ein extrem langsames Ansprechverhalten. Anschließend wurde der Sensor für 10 Sekunden auf 135 °C aufgeheizt und danach bei Raumtemperatur erneut hinsichtlich der Wasserstoffsensitivität vermessen. Es ergab sich das gleiche Verhalten wie im Beispiel 1 für einen neuen Sensor dargestellt. Ein typisches Ansprechverhalten ist in Abb. 2 dargestellt.

### Beispiel 3

Der im Beispiel 2 beschriebene Wasserstoffsensor wurde zur Detektion eines Testfeuers nach der Europanorm EN 54 (Testfeuer 2) [veröffentlicht vom DIN Deutsches institut für Normung e. V., Ref. Nr. DIN EN 54-7: 2001-03; DIN EN 54-5: 2001-03; DIN EN 54-1: 1996-10; DIN EN 54-7/A1: 2002-09 und DIN EN 54-5/A1: 2002-09] im Vergleich mit einem üblichen optischen Rauchmeldesystem getestet. Das Feuer konnte erfolgreich nachgewiesen werden, wobei im Vergleich zum Rauchmeldesystem bereits 90 sec früher ein Alarmsignal erreicht wurde.

### Beispiel 4

Ein Sensor a) gemäß Beispiel 1 wurde hergestellt. Ein weiterer Sensor b) wurde ohne Fluoridionenleiterschicht hergestellt, indem auf einem Siliciumeinkristall mit einer 40 nm SiO₂ -Schicht und einer weiteren 40 nm dicken Si₃N₄-Schicht durch DC-Sputtern mit einer Depositionsrate von 1 nm/s eine weitere Schicht bestehend aus Pd bis zu einer Schichtdicke von 50 nm abgeschieden wurde. Dabei wurde mit einer Metallmaske eine Pd-Fäche von 2 mm Durchmesser definiert. Ein Rückseitenkontakt wurde durch die Abscheidung von Al (500 nm) realisiert. Die Proben wurden mittels der Hochfrequenz-Kapazitäts/Spannungsmessung charakterisiert. Beim Kontakt des Sensors mit synthetischer Luft unterschiedlichen Wasserstoffgehalts wurde bei Raumtemperatur das in Abb. 3 gezeigte Verhalten gefunden, das den Vorteil der Verwendung einer zusätzlichen Ionenleiterschicht belegt.

### Beispiel 5

Ein Sensor a) gemäß Beispiel 1 wurde hergestellt.

Ein Sensor b) mit einer Pt-Elektrode wurde hergestellt, indem ein Siliciumeinkristall mit einer 40 nm SiO₂-Schicht und einer weiteren 40 nm dicken Si₃N₄-Schicht durch thermisches Bedampfen im Hochvakuum bei einer Abscheidungsgeschwindigkeit von 0,1 nm/s mit LaF₃ beschichtet wurde. Die Schichtdicke der lonenleiterschicht betrug 40 nm. Durch DC-Sputtern wurde mit einer Depositionsrate von 1 nm/s eine weitere Schicht bestehend aus Pt bis zu einer Schichtdicke von 50 nm abgeschieden. Dabei wurde mit einer Metallmaske eine Pt-Fläche von 2 mm Durchmesser definiert. Ein Rückseitenkontakt wurde durch die Abscheidung von Ai (500 nm) realisiert.

Für beide Sensoren wurde der Einfluss der Luftfeuchte auf die Wasserstoffsensitivität untersucht. Während beim Sensor b) eine Veränderung der Sensitivität von 27 m/V/Ig p(H₂) auf 20 mV/lg p(H₂) mit einer Veränderung der relativen Feuchte von 33% auf 80% beobachtet wurde, blieb die Sensitivität für Sensor a) konstant.

### Beispiel 6

Ein Sensor gemäß Beispiel 1 wurde hergestellt.
Der Sensor wurde 2 Monate gealtert. Von diesem Chip 5 x 15 mm wurden 3 mm des Rückseitenkontakts weggeätzt. Die verbliebenen Al-Flächen wurden mit einem temperaturstabilen Leitkleber kontaktiert und mit einer Spannungsquelle verbunden. Es wurde für 1,5 Minuten eine Spannung von 17 V angelegt. Die anschließende Messung der Wasserstoffsensitivität ergab ein Ergebnis wie im Beispiel 2 dargestellt.

### Beispiel 7

Ein Sensor aus einem Siliciumeinkristall mit einer 40 nm SiO₂-Schicht und einer weiteren 40 nm dicken Si₃N₄-Schicht wurde durch thermisches Bedampfen im Hochvakuum bei einer Abscheidungsgeschwindigkeit von 0,1 nm/s mit LaF₃ beschichtet. Die Schichtdicke der lonenleiterschicht betrug 40 nm. Durch DC-Sputtern wurde mit einer Depositionsrate von 1 nm/s eine weitere Schicht bestehend aus Pd bis zu einer Schichtdicke von 50 nm abgeschieden. Dabei wurde mit einer Metallmaske eine Pd-Fläche von 8 * 1 mm definiert. In Rückseitenkontakt wurde durch die Abscheidung von Al (500 nm) realisiert. Die Probe wurde 2 Monate gealtert. Das Pd wurde mit einem temperaturstabilen Leitkleber an zwei Stellen im Abstand von 4 mm kontaktiert und mit einer Spannungsquelle verbunden. Es wurde für 10 ms eine Spannung von 70 V angelegt. Die anschließende Messung der Wasserstoffsensitivität ergab ein Ergebnis wie im Beispiel 2 dargestellt.

### Beispiel 8

### Verfahren zur Bestimmung der Wasserstoffkonzentration unter Verwendung eines Wasserstoffsensors bestehend aus n-Si/SiO₂/Si₃N₄/LaF₃/Pd gemäß Beispiel 1 als Gategebiet eines Feldeffekttransistors (vgl. Abb. 4a)

Der oben beschriebene Wasserstoffsensor wird mit einem Gas 1 bekannter Wasserstoffkonzentration in Kontakt gebracht. Eine konstante Drain-/Source-Spannung wird angelegt und der resultierende Drain-/Source-Strom 1 wird gemessen.

In einem zweiten Schritt wird das Gas durch ein Gas 2 mit einer anderen bekannten Wasserstoffkonzentration ersetzt und unter Anwendung der gleichen Spannungsbedingungen der resultierende Drain-/Source-Strom 2 gemessen.

Im folgenden wird das Gas mit unbekannter Wasserstoffkonzentration mit dem Sensor in Kontakt gebracht und unter den konstanten Spannungsbedingungen der Drain-/Source-Strom 3 gemessen.

Für kleine Konzentrationsbereiche beschreibt eine lineare Beziehung zwischen den Gaskonzentrationen und dem Drain-/Source-Strom das Sensorverhalten. Deshalb kann unter Verwendung der Gaskonzentrationen 1 und 2 und der Drain-/Source-Ströme 1 und 2 eine lineare Gleichung aufgestellt werden. Unter Verwendung dieser Gleichung und des Drain-/Source-Stromes 3 kann dann die unbekannte Wasserstoffkonzentration bestimmt werden.

### Beispiel 9

### Verfahren zur Bestimmung der Wasserstoffkonzentration unter Verwendung eines Wasserstoffsensors bestehend aus n-Si/SiO₂/Si₃N₄/LaF₃/Pd gemäß Beispiel 1 als kapazitiver Halbleitersensor (vgl. Abb. 4b)

Der oben beschriebene Wasserstoffsensor wird mit einem Gas 1 bekannter Wasserstoffkonzentration in Kontakt gebracht. Eine konstante Gate-Spannung und eine kleine Signal-Wechselspannung werden angelegt und die Kapazität 1 der Struktur gemessen.

In einem zweiten Schritt wird das Gas durch ein Gas 2 mit einer anderen bekannten Wasserstoffkonzentration ersetzt und unter Anwendung der gleichen Spannungsbedingungen die Kapazität 2 gemessen.

Im folgenden wird das Gas mit unbekannter Wasserstoffkonzentration mit dem Sensor kontaktiert und unter den konstanten Spannungsbedingungen die Kapazität 3 gemessen.

Für kleine Konzentrationsbereiche beschreibt eine lineare Beziehung zwischen den Gaskonzentrationen und der Kapazität das Sensorverhalten. Deshalb kann unter Verwendung der Gaskonzentrationen 1 und 2 und der Kapazitäten 1 und 2 eine lineare Gleichung aufgestellt werden. Unter Verwendung dieser Gleichung und der Kapazität 3 kann dann die unbekannte Wasserstoffkonzentration bestimmt werden.

### Beispiel 10

### Verfahren zur Bestimmung der Wasserstoffkonzentration unter Verwendung eines Wasserstoffsensors bestehend aus n-Si/SiO₂/Si₃N₄/LaF₃/Pd gemäß Beispiel 1 als Sensor auf Basis des Photoeffektes im Halbleiter (vgl. Abb. 4c).

Der oben beschriebene Wasserstoffsensor wird mit einem Gas 1 bekannter Wasserstoffkonzentration in Kontakt gebracht. Eine konstante Gate-Spannung wird angelegt, moduliertes Laserlicht wird eingestrahlt. Der resultierende Photostrom 1 der Struktur wird gemessen.

In einem zweiten Schritt wird das Gas durch ein Gas 2 mit einer anderen bekannten Wasserstoffkonzentration ersetzt und unter Anwendung der gleichen Spannungsbedingungen der Photostrom 2 gemessen.

Im folgenden wird das Gas mit unbekannter Wasserstoffkonzentration mit dem Sensor in Kontakt gebracht und unter den konstanten Spannungsbedingungen der Photostrom 3 gemessen.

Für kleine Konzentrationsbereiche beschreibt eine lineare Beziehung zwischen den Gaskonzentrationen und dem Photostrom das Sensorverhalten. Deshalb kann unter Verwendung der Gaskonzentrationen 1 und 2 und der Photoströme 1 und 2 eine lineare Gleichung aufgestellt werden. Unter Verwendung dieser Gleichung und des Photostromes 3 kann dann die unbekannte Wasserstoffkonzentration bestimmt werden.

## Patentansprüche

1. Wasserstoffsensor (1) umfassend eine Dünnschichtstruktur aus Halbleitersubstrat (2), Isolator (3), Fluoridionenleiter (4), Palladiumelektrode (5) und zweiter Elektrode (6), wobei die Isolatorschicht (3) auf dem Halbleitersubstrat (2), die Fluoridionenleiterschicht (4) auf der Isolatorschicht (3) und die Palladiumelektrode (5) auf der Fluoridionenleiterschicht (4) aufgebracht sind und die zweite Elektrode (6) auf der Rückseite des Halbleitersubstrats (2) angeordnet ist, wobei die Palladiumelektrode (5) und/oder die zweite Elektrode (6) als Widerstandsheizelement ausgebildet sind und die Isolatorschicht (3) aus der Schichtkombination SiO₂/Si₃N₄, aus Al₂O₃ oder aus Ta₂O₅ besteht.

2. Sensor nach Anspruch 1,
**dadurch gekennzeichnet, dass**
Palladiumelektrode (5) und zweite Elektrode (6) jeweils zwei temperaturstabile, elektrisch leitende Kontakte (8) und (7) aufweisen.

3. Sensor nach Anspruch 1,
**dadurch gekennzeichnet, dass**
die Palladiumelektrode (5) aus Palladium oder dessen Legierungen mit Au, Ru, Ni, Fe, Co, Rh, Ir und/oder Ag besteht.

4. Sensor nach Anspruch 1,
**dadurch gekennzeichnet, dass**
das Halbleitersubstrat (2) ein Siliciumeinkristall, GaAs oder amorphes Silicium ist.

5. Sensor nach Anspruch 1,
**dadurch gekennzeichnet, dass**
die Fluoridionenleiterschicht (4) aus polykristallinem LaF₃, CaF₂ oder BaF₂ besteht.

6. Sensor nach Anspruch 1,
**dadurch gekennzeichnet, dass**
die Schichtdicke der Fluoridionenleiterschicht (4) von 15 bis 50 nm beträgt.

7. Sensor nach Anspruch 1,
**dadurch gekennzeichnet, dass**
die zweite Elektrode (6) aus Aluminium, Platin oder Gold besteht.

8. Wasserstoffgasmelder umfassend einen Wasserstoffsensor (1) gemäß den Ansprüchen 1 bis 7, mindestens eine Spannungsversorgung, Mittel zur Messung von Kapazität, Photostrom oder Transistor-Drain/Source-Strom des Wasserstoffsensors (1), Hard- und Software zur Kalkulation der Wasserstoffkonzentration und Mittel zur Alarmauslösung bei Wasserstoffgaskonzentrationen, die höher als eine vorbestimmte Referenzkonzentration sind.

9. Wasserstoffgasdetektor umfassend einen Wasserstoffsensor (1) gemäß den Ansprüchen 1 bis 7, mindestens eine Spannungsversorgung, Mittel zur Messung von Kapazität, Photostrom oder Transistor-Drain/Source-Strom des Wasserstoffsensors (1) und Hard- und Software zur Kalkulation der Wasserstoffkonzentration.

10. Verwendung eines Wasserstoffsensors (1) nach den Ansprüchen 1 bis 7 zur Branddetektion.

11. Verfahren zur Bestimmung der Wasserstoffgaskonzentration, **dadurch gekennzeichnet, dass** ein Wasserstoffsensor (1) gemäß den Ansprüchen 1 bis 7 als kapazitiver Halbleitersensor dient, indem zwischen dessen Palladium elektrode (5) und der zweiten Elektrode (6) eine Gleichspannung angelegt und zusätzlich eine hochfrequente Wechselspannung eingekoppelt wird, mittels Hochfrequenz-Kapazitäts/Spannungsmessung die Kapazität gemessen und die Wasserstoffkonzentration bestimmt wird.

12. Verfahren zur Bestimmung der Wasserstoffgaskonzentration,
**dadurch gekennzeichnet, dass**
ein Wasserstoffsensor (1) gemäß den Ansprüchen 1 bis 7 eingesetzt wird, moduliertes Laserlicht in das Halbleitersubstrat (2) des Sensors (1) eingestrahlt wird, der resultierende Photostrom gemessen und die Wasserstoffkon zentration bestimmt wird.

13. Verfahren zur Bestimmung der Wasserstoffgaskonzentration, **dadurch gekennzeichnet, dass** ein Wasserstoffsensor gemäß den Ansprüchen 1 bis 7 als Gategebiet eines Feldeffekttransistors dient, bei Anlegen einer konstanten Spannung zwischen dessen Palladiumelektrode (5) und der zweiten Elektrode (6) und einer konstanten Drain-/Source-Spannung die Änderung des Stromes gemessen und die Wasserstoffkonzentration bestimmt wird.

14. Verfahren nach den Ansprüchen 11, 12 oder 13,
**dadurch gekennzeichnet, dass**
der Wasserstoffsensor (1) während der Messung bei Raumtemperatur betrieben wird und der Sensor (1) außerhalb der Messungen reaktiviert wird, indem er in einem vorbestimmten zeitlichen Regime durch Anlegen einer Spannung an das Widerstandsheizelement (5) und/oder (6) kurzzeitig auf Temperaturen kleiner als 300 °C erhitzt wird.

15. Verfahren nach Anspruch 14,
**dadurch gekennzeichnet, dass**
die Reaktivierung im Abstand von bis zu 7 Tagen und für einen Zeitraum von 10 µs bis zu maximal 2 min durchgeführt wird.

## Claims

1. A hydrogen sensor (1), comprising a thin-layer structure formed from a semiconductor substrate (2), an insulator (3), a fluoride ion conductor (4), a palladium electrode (5) and a second electrode (6), wherein the insulator layer (3) is applied to the semiconductor substrate (2), the fluoride ion conductor layer (4) is applied to the insulator layer (3), and the palladium electrode (5) is applied to the fluoride ion conductor layer (4), and the second electrode (6) is arranged on the back of the semiconductor substrate (2), wherein the palladium electrode (5) and/or the second electrode (6) is formed as a resistor heating element and the insulator layer (3) consists of the layer combination SiO₂/Si₃N₄, of Al₂O₃ or of Ta₂O₅.

2. The sensor according to claim 1,
**characterised in that**
the palladium electrode (5) and second electrode (6) each have two temperature-stable, electrically conductive contacts (8) and (7).

3. The sensor according to claim 1,
**characterised in that**
the palladium electrode (5) consists of palladium or alloys thereof with Au, Ru, Ni, Fe, Co, Rh, Ir and/or Ag.

4. The sensor according to claim 1,
**characterised in that**
the semiconductor substrate (2) is a single crystal silicon, GaAs or amorphous silicon.

5. The sensor according to claim 1,
**characterised in that**
the fluoride ion conductor layer (4) consists of polycrystalline LaF₃, CaF₂ or BaF₂.

6. The sensor according to claim 1,
**characterised in that**
the layer thickness of the fluoride ion conductor layer (4) is from 15 to 50 nm.

7. The sensor according to claim 1,
**characterised in that**
the second electrode (6) consists of aluminium, platinum or gold.

8. A hydrogen gas alarm device, comprising a hydrogen sensor (1) according to claims 1 to 7, at least one voltage supply, means for measuring capacitance, photocurrent or transistor drain/source current of the hydrogen sensor (1), hardware and software for calculating the hydrogen concentration, and means for triggering an alarm at hydrogen gas concentrations greater than a predetermined reference concentration.

9. A hydrogen gas detector, comprising a hydrogen sensor (1) according to claims 1 to 7, at least one voltage supply, means for measuring capacitance, photocurrent or transistor drain/source current of the hydrogen sensor (1), and hardware and software for calculating the hydrogen concentration.

10. Use of a hydrogen sensor (1) according to claims 1 to 7 for fire detection.

11. A method for determining hydrogen gas concentration, **characterised in that** a hydrogen sensor (1) according to claims 1 to 7 is used as a capacitive semiconductor sensor by applying a direct voltage between the palladium electrode (5) and the second electrode (6) of said sensor and additionally coupling in a high-frequency alternating voltage, measuring the capacitance by means of high-frequency capacitance/voltage measurements, and determining the hydrogen concentration.

12. A method for determining hydrogen gas concentration, **characterised in that**
a hydrogen sensor (1) according to claims 1 to 7 is used, modulated laser light is irradiated into the semiconductor substrate (2) of the sensor (1), the resultant photocurrent is measured, and the hydrogen concentration is determined.

13. A method for determining hydrogen gas concentration, **characterised in that** a hydrogen sensor according to claims 1 to 7 is used as gate region of a field-effect transistor, by applying a constant voltage between the palladium electrode (5) of said sensor and the second electrode (6) and a constant drain/source voltage the change in current is measured and the hydrogen concentration is determined.

14. The method according to claims 11, 12 or 13,
**characterised in that**
the hydrogen sensor (1) is operated at ambient temperature during the measurement and the sensor (1) is reactivated outside the measurements by applying within a predetermined temporal regime a voltage to the resistor heating element (5) and/or (6) temporarily to heat the sensor to temperatures less than 300 °C.

15. The method according to claim 14,
**characterised in that**
the reactivation is carried out in an interval of up to 7 days and for a period of 10 µs to a maximum of 2 min.

## Revendications

1. Capteur d'hydrogène (1) comprenant une structure à couche mince à base de substrat à semi-conducteur (2), un isolant (3), un conducteur à ions de fluorure (4), une électrode de palladium (5) et une seconde électrode (6), la couche isolante (3), la couche conductrice à ions de fluorure (4) et l'électrode de palladium (5) étant appliquées respectivement sur le substrat à semi-conducteur (2), sur la couche isolante (3) et sur la couche conductrice à ions de fluorure (4) et la seconde électrode (6) étant disposée sur le côté arrière du substrat à semi-conducteur (2), l'électrode de palladium (5) et/ou la seconde électrode (6) étant conçues sous forme d'élément de chauffage à résistance et la couche isolante (3) étant constituée de la combinaison de couche SiO₂/Si₃N₄, de Al₂O₃ ou de Ta₂O₅.

2. Capteur selon la revendication 1,
**caractérisé en ce que**
l'électrode de palladium (5) et la seconde électrode (6) présentent respectivement deux contacts (8) et (7) stables à la température et électroconducteurs.

3. Capteur selon la revendication 1,
**caractérisé en ce que**
l'électrode de palladium (5) est à base de palladium ou de ses alliages avec Au, Ru, Ni, Fe, Co, Rh, Ir et/ou Ag.

4. Capteur selon la revendication 1,
**caractérisé en ce que**
le substrat à semi-conducteur (2) est un monocristal de silicium, du GaAs ou du silicium amorphe.

5. Capteur selon la revendication 1,
**caractérisé en ce que**
la couche conductrice à ions de fluorure (4) est à base de LaF₃, CaF₂ ou BaF₂ polycristallin.

6. Capteur selon la revendication 1,
**caractérisé en ce que**
l'épaisseur de couche de la couche conductrice à ions de fluorure (4) va de 15 à 50 nm.

7. Capteur selon la revendication 1,
**caractérisé en ce que**
la seconde électrode (6) est à base d'aluminium, de platine ou d'or.

8. Détecteur de gaz hydrogène comprenant un capteur d'hydrogène (1) selon les revendications 1 à 7, au moins une alimentation en tension, des moyens pour la mesure de la capacité, du courant photo ou du courant transistor-drain/source du capteur d'hydrogène (1), du matériel et des logiciels pour le calcul de la concentration d'hydrogène et des moyens pour le déclenchement d'alarme dans le cas de concentrations de gaz hydrogène, qui sont supérieures à une concentration de référence prédéfinie.

9. Détecteur de gaz hydrogène comprenant un capteur d'hydrogène (1) selon les revendications 1 à 7, au moins une alimentation en tension, des moyens pour la mesure de la capacité, du courant de photo ou du courant transistor-drain/source du capteur d'hydrogène (1) ainsi que du matériel et des logiciels pour le calcul de la concentration d'hydrogène.

10. Utilisation d'un capteur d'hydrogène (1) selon les revendications 1 à 7 pour la détection d'incendie.

11. Procédé pour la détermination de la concentration de gaz hydrogène, **caractérisé en ce qu'**un capteur d'hydrogène (1) selon les revendications 1 à 7 sert de capteur capacitif à semi-conducteur, du fait qu'une tension continue est appliquée entre l'électrode de palladium (5) de celui-ci et la seconde électrode (6) et en supplément une tension alternative à haute fréquence est injectée, on mesure la capacité au moyen de la mesure de capacité/tension à haute fréquence et on détermine la concentration d'hydrogène.

12. Procédé pour déterminer la concentration de gaz hydrogène,
**caractérisé en ce**
**qu'**un capteur d'hydrogène (1) selon les revendications 1 à 7 est utilisé, de la lumière laser modulée est injectée dans le substrat à semi-conducteur (2) du capteur (1), le courant de photo résultant est mesuré et la concentration d'hydrogène est déterminée.

13. Procédé pour déterminer la concentration de gaz hydrogène, **caractérisé en ce qu'**un capteur d'hydrogène selon les revendications 1 à 7 fait office de zone de grille d'un transistor à effet de champ, la variation du courant est mesurée en cas d'application d'une tension constante entre son électrode de palladium (5) et la seconde électrode (6) et une tension drain/source constante et la concentration d'hydrogène est déterminée.

14. Procédé selon les revendications 11, 12 ou 13,
**caractérisé en ce que**
le capteur d'hydrogène (1) est utilisé pendant la mesure à la température ambiante et le capteur (1) est réactivé en-dehors des mesures, du fait qu'il est réchauffé dans le cadre d'un régime dans le temps prédéfini par application d'une tension sur l'élément de chauffage à résistance (5) et/ou ou (6) est réchauffé pendant un court instant à des températures inférieures à 300°C.

15. Procédé selon la revendication 14,
**caractérisé en ce que**
la réactivation est effectuée à des intervalles allant jusqu'à 7 jours et pour une période allant de 10 µs jusqu'à un maximum de 2 min.
